# EUROPÄISCHE PATENTSCHRIFT

(11) **EP 2 229 069 B1**
(45) Veröffentlichungstag und Bekanntmachung des Hinweises auf die Patenterteilung: **28.03.2012**
(21) Anmeldenummer: 08870693.2
(22) Anmeldetag: 13.12.2008
(51) Int. Cl.: B21D 28/12, B21D 53/46

(54) **VERFAHREN ZUR HERSTELLUNG VON VERSCHLUSSELEMENTEN FÜR METALLISCHE HAFTVERSCHLÜSSE SOWIE NACH DEM VERFAHREN HERGESTELLTES VERSCHLUSSELEMENT**
METHOD FOR PRODUCING CLOSURE ELEMENTS FOR METAL TOUCH-AND-CLOSE FASTENERS AND CLOSURE ELEMENT PRODUCED ACCORDING TO THE METHOD
PROCÉDÉ DE FABRICATION D'ÉLÉMENTS DE FERMETURE POUR DES FERMETURES AUTO-AGRIPPANTES MÉTALLIQUES ET ÉLÉMENT DE FERMETURE FABRIQUÉ SELON LE PROCÉDÉ

(30) Priorität: 19.01.2008 DE 102008005178
(43) Veröffentlichungstag der Anmeldung: 22.09.2010
(73) Patentinhaber: Gottlieb Binder GmbH & Co. KG, 71088 Holzgerlingen (DE)
(72) Erfinder: TUMA, Jan, 71083 Herrenberg (DE); EFE, Metin, 71134 Aidlingen (DE)
(74) Vertreter: Bartels, Martin Erich Arthur
(86) Internationale Anmeldenummer: PCT/EP2008/010621
(87) Internationale Veröffentlichungsnummer: WO 2009/089881

(56) Entgegenhaltungen:
- WO-A-03/035300
- DE-A1-102004 048 464
- DE-A1-102006 015 145
- US-A- 3 899 803

## Beschreibung

Die Erfindung betrifft ein Verfahren zur Herstellung von Verschlusselementen für metallische Haftverschlüsse, wobei in einem metallischen Träger dem Umriss von zu bildenden Verhakungselementen entsprechende Einschnitte unter Belassung jeweils einer Verbindungslinie vorgenommen und Biegevorgänge durchgeführt werden, um die durch die Einschnitte begrenzten Bereiche als Verhakungselemente um die als Biegelinien dienenden Verbindungslinien aus der Ebene des Trägers hochzustellen. Außerdem betrifft die Erfindung ein nach einem solchen Verfahren hergestelltes Verschlusselement.

Ein Verfahren der oben genannten Art ist bereits in DE 10 2006 015 145 A1 offenbart. Die Herstellung einer Art metallischer Haftverschlüsse eröffnet die Möglichkeit, die Vorteile der bewährten Haftverschlusssysteme auf Kunststoffbasis, wie sie für eine Vielzahl von Anwendungsgebieten weiteste Verbreitung gefunden haben, auch in solchen Anwendungsfällen zu nutzen, bei denen Kunststoff-Haftverschlüsse nicht einsetzbar sind, beispielsweise wegen fehlender Temperaturstabilität, zu geringer mechanischer Festigkeit und dergleichen. Bei aus temperaturfesten Metalllegierungen, etwa Edelstahl, bestehenden Verhakungselementen lassen sich derartige metallische Haftverschlüsse auch in Bereichen einsetzen, bei denen hohe thermische und mechanische Belastungen auftreten. Hierbei ermöglichen derartige Befestigungssysteme eine schnelle und einfache Montage von Drittbauteilen ohne dass ein Bedarf an zusätzlichen Halterungsvorrichtungen und deren Betätigung durch spezielle Werkzeuge erforderlich wäre.

Ein wesentlicher Nachteil metallischer Haftverschlusssysteme besteht jedoch darin, dass die Herstellung der Verschlusselemente im Vergleich zu Haftverschlüssen auf Kunststoffbasis kompliziert, zeitraubend und daher teuer ist. Diesbezügliche Schwierigkeiten sind dadurch begründet, dass für die Herstellung einer ausreichenden Vielzahl von Verhakungselementen eine hohe Anzahl von Einschnitten, beispielsweise durch Stanzen, vorgenommen werden müssen, wonach Formbiegevorgänge an jedem von den Einschnitten begrenzten Bereich des betreffenden Trägers durchgeführt werden müssen, um die Verhakungselemente hoch zu stellen und in die für den Verhakungseingriff geeignete Hakenform zu bringen.

Der Erfindung liegt im Hinblick hierauf die Aufgabe zugrunde, ein Verfahren zur Verfügung zu stellen, mittels dessen eine einfache, rationelle und dadurch kostengünstige Herstellung von Verschlusselementen für metallische Haftverschlüsse ermöglicht wird.

Erfindungsgemäß ist diese Aufgabe durch ein Verfahren gelöst, das die Merkmale des Patentanspruches 1 in seiner Gesamtheit aufweist.

Entsprechend dem kennzeichnenden Teil des Anspruches 1 besteht die wesentliche Besonderheit der Erfindung nicht nur darin, dass die vollständige Ausbildung jedes Verhakungselementes durch einen kombinierten Bearbeitungsschritt durchgeführt wird, der sowohl den Schneidvorgang als auch den eine Formbiegung bewirkenden Prägevorgang umfaßt, sondern dass der jeweilige kombinierte Schneid- und Prägevorgang im Durchlauf durchgeführt wird, indem der Träger durch den Eingriffsbereich miteinander kämmender Verzahnungen von Rotationskörpern hindurchgeführt wird. Dadurch läßt sich eine äußerst große Anzahl von Verhakungselementen, ausgehend von einem noch unbearbeiteten Träger, in kontinuierlichem Durchlauf mit sehr hoher Arbeitsgeschwindigkeit zum endgültigen Fertigzustand ausbilden. Somit lassen sich metallische Haftverschlüsse auf besonders rationelle Weise und mit sehr hoher Arbeitsgeschwindigkeit herstellen.

Vorzugsweise ist die Anordnung so getroffen, dass zumindest einer der Rotationskörper durch einen Antrieb in Drehung versetzt wird und der Träger in Form eines Bandes durch die mittels des Antriebes erzeugte Vorschubkraft durch den Eingriffsbereich der Verzahnung hindurchgezogen wird. Dadurch lassen sich besonders hohe Arbeitsgeschwindigkeiten realisieren.

In besonders vorteilhafter Weise lassen sich mittels Rotationskörpern in Form von Walzenscheiben, die an ihrem Umfang mehrere nebeneinanderliegende Verzahnungsreihen aufweisen, mehrere nebeneinanderliegende Reihen von Verhakungselementen an dem betreffenden Träger ausbilden.

Vorzugsweise werden hierbei Einschnitte in Rechteckform gebildet, deren Langseiten in der Richtung der Verzahnungen verlaufen und deren zumindest eine kurze Seite durch die belassene Verbindungslinie gebildet wird.

Ein besonders vorteilhaftes Muster der Verhakungselemente kann in der Weise gebildet werden, dass bei nebeneinanderliegenden Reihen von Verhakungselementen diese so gestaltet werden, dass die Verhakungselemente in zueinander benachbarten Reihen zueinander in Längsrichtung so versetzt sind, dass die Verhakungselemente in jeder übernächsten Reihe zueinander fluchtend sind.

Dabei kann so vorgegangen werden, dass die Verhakungselemente in jeder Reihe durch in der gleichen Richtung erfolgendes Biegen um die Biegelinie hochgestellt werden oder dass die Verhakungselemente in zueinander benachbarten Reihen mit zueinander jeweils entgegengesetzten Biegerichtungen um die Biegelinie hochgestellt werden. Je nach Anforderungen, die bei dem jeweiligen Einsatzzweck gegeben sind, lassen sich dadurch Haftverschlüsse realisieren, die eine gewünschte Haltekraft gegen ein Abheben der Träger voneinander sowie eine definierte Sicherungskraft gegen Verschiebebewegungen der Träger zur Verfügung stellen.

Im Hinblick hierauf kann es von Vorteil sein, wenn die Verhakungselemente in jeder Reihe mit sich abwechselnden Biegerichtungen um die Biegelinie hochgestellt werden.

Gegenstand der Erfindung ist auch ein nach dem erfindungsgemäßen Verfahren hergestelltes Verschlusselement, das die Merkmale des Patentanspruches 9 aufweist.

Nachstehend ist die Erfindung anhand von in der Zeichnung dargestellten Ausführungsbeispielen im Einzelnen erläutert. Es zeigen:
- Fig. 1: eine perspektivische Schrägansicht eines Abschnittes eines Ausführungsbeispieles des erfindungsgemäßen Verschlusselementes;
- Fig. 2: eine Seitenansicht des in Fig. 1 gezeigten Abschnittes;
- Fig. 3: eine Draufsicht des in Fig. 1 und 2 gezeigten Abschnittes;
- Fig. 4: eine stark schematisch vereinfacht gezeichnete perspektivische Schrägansicht, in der zur Verdeutlichung des Ablaufes des erfindungsgemäßen Verfahrens lediglich derjenige Teil einer Enrichtung gezeigt ist, in dem mittels Verzahnungseingriffes kombinierte Schneid- und Prägevorgänge stattfinden;
- Fig. 5: eine der Fig. 1 ähnliche Schrägansicht eines zweiten Ausführungsbeispieles des Verschlusselementes;
- Fig. 6: eine Seitenansicht des in Fig. 5 gezeigten Abschnittes;
- Fig. 7: eine Draufsicht des Abschnittes von Fig. 5 und
- Fig. 8: eine der Fig. 4 ähnliche Teildarstellung zur Verdeutlichung des Verfahrensablaufes zur Herstellung von Verschlusselementen mit Verhakungselementen in C-förmiger Hakenform.

Die Fig. 4 verdeutlicht den Ablauf des erfindungsgemäßen Verfahrens zur Herstellung von Verschlusselementen mit Verhakungselementen 1, die eine Hakenform aufweisen, wie sie bei den Beispielen von Fig. 1 bis 3 gezeigt ist, wo nicht sämtliche Verhakungselemente 1 beziffert sind. Wie aus Fig. 4 entnehmbar ist, wird ein noch unverformter, bandförmiger metallischer Träger 3, beispielsweise aus einer Edelstahllegierung und mit einer Materialstärke, die je nach Einsatzzweck des herzustellenden Verschlusselementes 0,1 bis mehrere mm betragen kann, durch den Bereich 5 des Verzahnungseingriffes zwischen zwei drehbaren, eine umfängliche Verzahnung aufweisende Walzenscheiben 7 und 9 hindurchgeführt, wobei vor und hinter dem Eingriffsbereich 5 Führungsrollen 11 angeordnet sind. Bei dem Beispiel von Fig. 4 ist zumindest eine der Walzenscheiben 7, 9 mittels eines Antriebes drehbar, so dass das Trägerband 3 durch die im Eingriffsbereich 5 wirkende Vorschubkraft durch den Bereich 5 hindurchgezogen wird, d. h. in Fig. 4 nach links bewegt wird. Wie aus dieser Fig. ebenfalls ersichtlich ist, sind Zahnformen und Flankenspiel derart gewählt und aufeinander abgestimmt, dass im Bereich 5 an dem zunächst unbearbeiteten Trägerband 3 ein kombinierter Schneid- und Biegevorgang stattfindet, bei dem die Zähne der Walzenscheibe 9 eine Art Stanzvorgang von der in Fig. 4 untenliegenden Seite des Bandes 3 her durchführen, wobei Einschnitte 13, von denen in den Fig. lediglich einige beziffert sind, in Form von in Vorschubrichtung langgestreckten Rechtecken gebildet werden, wobei die Rechteckform jeweils an Verbindungslinien 15 geschlossen ist, die sich zur Vorschubrichtung in Querrichtung erstrecken und Biegelinien bilden, um die der jeweilige Innenbezirk der Einschnitte 13 hochgestellt wird. Dies geschieht durch den Stirnbereich der Zähne der Walzenscheibe 9, die nicht nur schneidend (stanzend) wirksam sind, sondern die betreffenden Bereiche in die Zahnlücken 17 (lediglich einige in Fig. 4 beziffert) der Walzenscheibe 7 drükken, wobei die Innenwände der Zahnlücken 17 so geformt sind, dass das Eindrücken der Materialbereiche in die Zahnlücken 17 einen Prägevorgang zur Bildung der in Fig. 1 bis 4 gezeigten Zahnform der Verhakungselemente 1 führt.

Wie am besten aus Fig. 1 und 2 zu entnehmen ist, weisen die Verhakungselemente 1 zu den Biegelinien, d. h. den Verbindungslinien 15, benachbart jeweils ein zur Ebene des Trägerbandes 3 schräg verlaufendes Fußteil 19 sowie ein daran anschließendes, in Richtung auf das Trägerband 3 gewölbtes Hakenendteil 21 auf. Diese Hakenendteile 21 sind lediglich in Fig. 2 und teilweise in Fig. 3 beziffert.

Während in Fig. 4 ein schmales Trägerband 3 durch einen Bereich 5 hindurchgezogen wird, in dem lediglich eine Verzahnungsreihe zur Bildung nur einer Reihe von Verhakungselementen 1 vorgesehen ist, verdeutlichen die Fig. 1 bis 3 Beispiele, bei denen mittels mehrerer nebeneinanderliegender Verzahnungsreihen sechs nebeneinanderliegende Reihen von Verhakungselementen 1 gleichzeitig gebildet werden. Wie am deutlichsten aus Fig. 1 und 3 zu entnehmen ist, sind die Verhakungselemente 1 bei sämtlichen nebeneinanderliegenden Reihen gleich geformt, wobei die Biegerichtung, in der die Verhakungselemente 1 um die Verbindungslinien 15 abgebogen sind, innerhalb jeder Reihe gleich ist. Jedoch ist bei den in Querrichtung miteinander fluchtenden Verhakungselementen 1 benachbarter Reihen jeweils die Biegerichtung umgekehrt, so dass die Verhakungselemente 1, die in Querrichtung miteinander fluchten, bei jeder übernächsten Reihe gleich orientiert sind.

Das in Fig. 5 bis 8 dargestellte Beispiel unterscheidet sich demgegenüber im wesentlichen in zweierlei Hinsicht. Zum einen ist jeder der rechteckförmigen Einschnitte 13 an beiden kurzen Seiten durch eine Verbindungslinie 15 begrenzt, von denen in den Fig. lediglich einige beziffert sind, und die Verhakungselemente 1 weisen eine C-förmige Gestalt auf. Dies wird, wie Fig. 8 verdeutlicht, dadurch bewirkt, dass die Zähne der Walzenscheibe 9 eine zentral gelegene, in Querrichtung verlaufende, vorspringende Schneide 23 aufweisen, die beim Zahneingriff in eine Gesenkvertiefung 25 in den Zahnlücken 17 der Walzenscheibe 7 so eingreift, dass das Trägerband 3 durch die Schneide 13 durchtrennt wird. Dadurch kann je ein Teil-Innenbereich jedes Einschnittes 13 um die eine und die andere Verbindungslinie 15 hochgestellt werden, d. h. an jedem Einschnitt 13 ergeben sich zwei Verhakungselemente 1. Diese sind, entsprechend der Form der Zahnlücken 17 der Walzenscheibe 8, in C-Form ausgeprägt, d. h. sie weisen, vom Fußteil 19 ausgehend bis zum Hakenendteil 21 hin, eine stetige Wölbung auf. Der Übersichtlichkeit der Zeichnung wegen sind in den Fig. 5 bis 8 nicht sämtliche Einschnitte 13, Verbindungslinien 15, Zahnlücken 17, Fußteile 19 sowie Hakenendteile 21 beziffert.

Fig. 5 und 7 verdeutlichen die Anordnung und Orientierung der C-förmigen Verhakungselemente 1. Wie ersichtlich, sind die Verhakungselemente 1 in den Reihen jeweils abwechselnd in der einen oder anderen Biegerichtung um die Verbindungslinien 15 abgebogen, so dass bei aufeinanderfolgenden Verhakungselementen 1 jeweils die offenen Seiten der C-Form einander zugewandt sind. Auch sind die Verhakungselemente 1 in den nebeneinanderliegenden Reihen wie beim Beispiel von Fig. 1 bis 4 zueinander so ersetzt, dass die Verhakungselemente 1 bei jeder übernächsten Reihe in Querrichtung zueinander fluchtend orientiert sind. Es versteht sich, dass je nach Einsatzzweck andersartige Muster von Verhakungselementen 1 gebildet werden können, sowohl was die Hakenform betrifft als auch die Orientierung sowie die Dimensionierung hinsichtlich Hakenbreite, Hakenlänge, Folgefrequenz in den Hakenreihen und dergleichen.

## Patentansprüche

1. Verfahren zur Herstellung von Verschlusselementen für metallische Haftverschlüsse, wobei in einem metallischen Träger (3) dem Umriss von zu bildenden Verhakungselementen (1) entsprechende Einschnitte (13) unter Belassung jeweils einer Verbindungslinie (15) vorgenommen und Biegevorgänge durchgeführt werden, um die durch die Einschnitte (13) begrenzten Bereiche als Verhakungselemente (1) um die als Biegelinien dienenden Verbindungslinien (15) aus der Ebene des Trägers (3) hochzustellen, **dadurch gekennzeichnet, dass** der Träger (3) durch den Bereich (5) des Verzahnungseingriffes zwischen eine umfängliche Verzahnung aufweisenden Rotationskörpern (7, 9) hindurch geführt wird, wobei die Zahnformen der Rotationskörper (7, 9) und die Art des Verzahnungseingriffes so gewählt werden, dass der Verzahnungseingriff sowohl für die Bildung der Einschnitte (13) schneidend wirksam als auch für die Biegevorgänge prägend wirksam wird.

2. Verfahren nach Anspruch 1, **dadurch gekennzeichnet, dass** zumindest einer der Rotationskörper (7, 9) durch einen Antrieb in Drehung versetzt wird und der Träger (3) in Form eines Bandes durch die mittels des Antriebes erzeugte Vorschubkraft durch den Eingriffsbereich (5) der Verzahnung hindurch gezogen wird.

3. Verfahren nach Anspruch 1 oder 2, **dadurch gekennzeichnet, dass** mittels Rotationskörpern in Form von Walzenscheiben (7, 9), die an ihrem Umfang mehrere nebeneinander liegende Verzahnungsreihen aufweisen, mehrere nebeneinanderliegende Reihen von Verhakungselementen (1) gebildet werden.

4. Verfahren nach einem der Ansprüche 1 bis 3, **dadurch gekennzeichnet, dass** Einschnitte (13) in Rechteckform gebildet werden, deren Langseiten in der Richtung der Verzahnungen verlaufen und deren zumindest eine kurze Seite durch die belassene Verbindungslinie (15) gebildet wird.

5. Verfahren nach Anspruch 3 oder 4, **dadurch gekennzeichnet, dass** die nebeneinanderliegenden Reihen von Verhakungselementen (1) derart gebildet werden, dass die Verhakungselemente (1) in zueinander benachbarten Reihen zueinander in Längsrichtung so versetzt sind, dass die Verhakungselemente (1) in jeder übernächsten Reihe zueinander fluchtend sind.

6. Verfahren nach Anspruch 4 oder 5, **dadurch gekennzeichnet, dass** die Verhakungselemente (1) in jeder Reihe durch in der gleichen Richtung erfolgendes Biegen um die Biegelinie (15) hochgestellt werden.

7. Verfahren nach Anspruch 6, **dadurch gekennzeichnet, dass** die Verhakungselemente (1) in zueinander benachbarten Reihen mit zueinander jeweils entgegengesetzten Biegerichtungen um die Biegelinie (15) hochgestellt werden.

8. Verfahren nach Anspruch 4 oder 5, **dadurch gekennzeichnet, dass** die Verhakungselemente in jeder Reihe mit sich abwechselnden Biegerichtungen um die Biegelinie (15) hochgestellt werden.

9. Nach dem Verfahren gemäß einem der Ansprüche 1 bis 8 hergestelltes Verschlusselement für metallische Haftverschlüsse, mit einem metallischen Träger (3), der in einer Längsrichtung nebeneinanderliegend verlaufende Reihen von Einschnitten (13) aufweist, an denen Verbindungslinien (15) belassen sind, wobei die Verbindungslinien (15) der nebeneinanderliegenden Reihen jeweils in zur Längsrichtung quer verlaufender Richtung miteinander fluchten und die durch die Einschnitte (13) begrenzten Bereiche als Verhakungselemente (1) um die als Biegelinien dienenden Verbindungslinien (15) aus der Ebene des Trägers (3) hochgestellt sind, **dadurch gekennzeichnet, dass** an den in der Querrichtung miteinander fluchtenden Verbindungslinien (15) die Verhakungselemente (1) jeweils mit zueinander entgegengesetzter Biegerichtung hochgestellt und derart gebogen sind, dass sie eine Hakenform besitzen, bei der der an den Träger (3) angrenzende Fußbereich (19) zur Ebene des Trägers (3) geneigt verläuft.

10. Verschlusselement nach Anspruch 9, **dadurch gekennzeichnet, dass** die Verhakungselemente (1) in einer C-förmigen Hakenform gebogen sind und dass bei in den Reihen aufeinanderfolgenden Verhakungselementen (1) diese jeweils mit der offenen Seite der C-Form einander zugewandt sind.

11. Verschlusselement nach Anspruch 9, **dadurch gekennzeichnet, dass** die Verhakungselemente (1) in einer Hakenform gebogen sind, bei der sich an ein zur Ebene des Trägers (3) schräg verlaufendes Fußteil (19) ein in Richtung auf den Träger (3) gewölbtes Hakenendteil (21) anschließt.

12. Verschlusselement nach einem der Ansprüche 9 bis 11, **dadurch gekennzeichnet, dass** die Verhakungselemente (1) in zueinander benachbarten Reihen in Längsrichtung so zueinander versetzt sind, dass in jeder übernächsten Reihe gleichartige, miteinander in Querrichtung fluchtende Verhakungselemente (1) vorhanden sind.

## Claims

1. A method for producing closure elements for metal touch-and-close fasteners, notches corresponding to the outline of hooking elements (1) to be formed being made in a metal carrier (3) while leaving a respective connecting line (15), and bending processes being carried out in order to raise the regions bordered by the notches (13) as hooking elements (1) around the connecting lines (15) serving as bending lines out of the plane of the carrier (3), **characterised in that** the carrier (3) is routed through the region (5) of tooth engagement between rotation bodies (7, 9) having peripheral teeth, the tooth shapes of the rotation bodies (7, 9) and the type of tooth engagement being chosen such that the tooth engagement takes effect both in cutting to form the notches (13) and also in embossing for the bending processes.

2. The method according to Claim 1, **characterised in that** at least one of the rotation bodies (7, 9) is set in rotation by a drive, and the carrier (3) in the form of a strip is pulled through the engagement region (5) of the teeth by the feed force produced by means of the drive.

3. The method according to Claim 1 or 2, **characterised in that** several adjacent rows of hooking elements (1) are formed by means of rotation bodies in the form of roller discs (7, 9) which have several adjacent rows of teeth on their periphery.

4. The method according to any of Claims 1 to 3, **characterised in that** notches (13) in a rectangular shape are formed the long sides of which run in the direction of the teeth and the at least one short side of which is formed by the connecting line (15) which has been left.

5. The method according to Claim 3 or 4, **characterised in that** the adjacent rows of hooking elements (1) are formed such that the hooking elements (1) in rows adjacent to one another are offset to one another in the longitudinal direction such that the hooking elements (1) are aligned to one another in every other row.

6. The method according to Claim 4 or 5, **characterised in that** the hooking elements (1) in each row are raised by bending which takes place in the same direction around the bending line (15).

7. The method according to Claim 6, **characterised in that** the hooking elements (1) in rows adjacent to one another are raised with bending directions which are respectively opposite one another around the bending line (15).

8. The method according to Claim 4 or 5, **characterised in that** the hooking elements in each row are raised with alternating bending directions around the bending line (15).

9. A closure element produced according to the method according to any of Claims 1 to 8 for metal touch-and-close fasteners, with a metal carrier (3) which has rows of notches (13) which run next to one another in a longitudinal direction, and on which connecting lines (15) are left, the connecting lines (15) of the adjacent rows each being aligned with one another in the direction which runs transversely to the longitudinal direction and the regions bordered by the notches (13) as hooking elements (1) being raised around the connecting lines (15) serving as bending lines, out of the plane of the carrier (3), **characterised in that** on the connecting lines (15) which are aligned with one another in the transverse direction, the hooking elements (1) are raised and bent with a bending direction opposite one another such that they have a hook shape in which the base region (19) which borders the carrier (3) is at an incline to the plane of the carrier (3).

10. The closure element according to Claim 9, **characterised in that** the hooking elements (1) are bent in a C-shaped hook form and that for the hooking elements (1) which follow one another in the rows, said hooking elements are respectively facing one another with the open side of the C-shape.

11. The closure element according to Claim 9, **characterised in that** the hooking elements (1) are bent in a hook shape in which a hook end part (21) which is arched in the direction to the carrier (3) is connected to a base part (19) which runs obliquely to the plane of the carrier (3).

12. The closure element according to any of Claims 9 to 11, **characterised in that** the hooking elements (1) in rows adjacent to one another are offset to one another in the longitudinal direction such that there are hooking elements (1) of the same kind which are aligned with one another in the transverse direction in every other row.

## Revendications

1. Procédé de fabrication d'éléments de fermeture pour des fermetures auto-agripantes métalliques, dans lequel on pratique, en laissant respectivement une ligne (15) de liaison, dans un support (3) métallique des entailles correspondant au contour d'éléments (1) d'accrochage à former et on effectue des opérations de pliage pour relever hors du plan du support (3), autour des lignes (15) de liaison servant de ligne de pliage, les parties délimitées par les entailles (13) en tant qu'éléments (1) d'accrochage, **caractérisé en ce que** l'on fait passer le support (13) dans la partie (5) de l'emprise de dentures entre des corps (7, 9) de rotation ayant une denture périphérique, les formes des dents des corps (7, 9) de rotation et le type de l'emprise de la denture étant choisis de manière à ce que l'emprise de la denture soit efficace à la fois en coupant pour la formation des entailles (13) et en estampant pour les opérations de pliage.

2. Procédé suivant la revendication 1, **caractérisé en ce qu'**au moins l'un des corps (7, 9) de rotation est mis en rotation par un entraînement et le support (3) sous la forme d'une bande est tiré à travers la partie (5) d'emprise de la denture par la force d'avance produite au moyen de l'entraînement.

3. Procédé suivant la revendication 1 ou 2, **caractérisé en ce que** l'on forme, au moyen des corps de rotation sous la forme de disques (7, 9) de cylindre, qui ont plusieurs rangées de dentures côte à côte sur leur pourtour, plusieurs rangées de dentures côte à côte d'éléments (1) d'accrochage.

4. Procédé suivant l'une des revendications 1 à 3, **caractérisé en ce qu'**on donne aux entailles (13) une forme rectangulaire, dont les grands côtés s'étendent dans la direction des dentures et dont au moins un petit côté est formé par la ligne (15) de liaison qui y est laissée.

5. Procédé suivant la revendication 3 ou 4, **caractérisé en ce que** l'on forme les rangées côte à côte d'éléments (1) d'accrochage de manière à ce que les éléments (1) d'accrochage soient décalés dans la direction longitudinale les uns par rapport aux autres dans des rangées voisines des unes des autres de sorte que les éléments (1) d'accrochage soient alignés les uns par rapport aux autres dans chaque rangée au-delà de la suivante.

6. Procédé suivant la revendication 4 ou 5, **caractérisé en ce que** l'on relève les éléments (1) d'accrochage de chaque rangée autour des lignes (15) de pliage par un pliage s'effectuant dans la même direction.

7. Procédé suivant la revendication 6, **caractérisé en ce que** l'on relève les éléments (1) d'accrochage autour des lignes (15) de pliage dans des rangées voisines l'une de l'autre en ayant des sens de pliage respectivement contraire l'un à l'autre.

8. Procédé suivant la revendication 4 ou 5, **caractérisé en ce que** l'on relève les éléments d'accrochage de chaque rangée avec des sens de pliage alternés autour des lignes (15) de pliage.

9. Elément de fermeture fabriqué par le procédé suivant l'une des revendications 1 à 8, pour des fermetures auto-agripantes métalliques comprenant un support (3) métallique qui comporte des rangées, s'étendant les unes à côté des autres dans la direction longitudinale, d'entailles (13) sur lesquelles sont laissées des lignes (15) de liaison, les lignes (15) de liaison dés rangées côte à côte étant alignées entre elles respectivement dans une direction s'étendant transversalement à la direction longitudinale et les parties délimitées par les entailles (13) étant relevées en tant qu'éléments (1) d'accrochage hors du plan du support (3) autour des lignes (15) de liaison servant de lignes de pliage, **caractérisé en ce que**, sur les lignes (15) de liaison alignées les unes avec les autres dans la direction transversale, les éléments (1) d'accrochage sont relevés en ayant un sens de pliage contraire l'un par rapport à l'autre et sont pliés de manière à avoir une forme en crochet dans laquelle la partie (19) de pied voisine du support (3) s'étend de manière inclinée par rapport au plan du support (3).

10. Elément de fermeture suivant la revendication 9, **caractérisé en ce que** les éléments (1) d'accrochage sont pliés en crochet en forme de C et **en ce que**, dans les rangées d'éléments (1) d'accrochage qui se succèdent, ceux-ci sont tournés l'un vers l'autre par leur côté ouvert de la forme en C.

11. Elément de fermeture suivant la revendication 9, **caractérisé en ce que** les éléments (1) d'accrochage sont pliés en une forme de crochet, dans laquelle à la partie (19) de pied s'étendant de manière inclinée par rapport au plan du support (3) se raccorde une partie (21) d'extrémité de crochet courbée en direction du support (3).

12. Elément de fermeture suivant l'une des revendications 9 à 11, **caractérisé en ce que** les éléments (1) d'accrochage de rangées voisines l'une de l'autre sont décalés dans la direction longitudinale les uns par rapport aux autres de manière à ce qu'il y ait dans chaque rangée au-delà de la suivante des éléments (1) d'accrochage de même type et alignés entre eux dans la direction transversale.
